# FASCICULE DE BREVET EUROPEEN

(11) **EP 1 524 187 B1**
(45) Date de publication et mention de la délivrance du brevet: **23.08.2006**
(21) Numéro de dépôt: 04292423.3
(22) Date de dépôt: 12.10.2004
(51) Int. Cl.: B63C 9/02

(54) **Radeau de survie manoeuvrable sous bossoir**
Aus einer Davitsvorrichtung betätigbares Rettungsfloss
Liferaft manoeuvrable from a davit

(30) Priorité: 16.10.2003 FR 0312091
(43) Date de publication de la demande: 20.04.2005
(73) Titulaire: Zodiac International, 92130 Issy Les Moulineaux (FR)
(72) Inventeur: Lavorata, Marc, 75015 Paris (FR); Michaud, Pascal, 17210 Chevanceaux (FR)
(74) Mandataire: Gorrée, Jean-Michel

(56) Documents cités:
- WO-A-97/30891
- GB-A- 2 123 353
- US-A- 2 970 324
- US-A- 5 791 281

## Description

La présente invention concerne des perfectionnements apportés aux radeaux de survie manoeuvrables sous bossoir et comportant à cet effet des moyens d'accrochage propres à être pris dans un crochet du bossoir, ces radeaux étant équipés avec un armement comprenant au moins une charge pesante ou plus pesante que les autres.

L'invention vise plus spécifiquement, bien que non exclusivement, des radeaux de survie notamment de type pneumatique et de grande capacité (par exemple de 12 à 50 personnes, voire plus encore) qui équipent en particulier des navires de transport de passagers (navires de croisières, car-ferries,...) .

Le radeau est en général pourvu d'un armement de survie (matériel de survie, nourriture, boisson,...) qui, dans le cas d'un armement complet (dit "pack A"), comprend notamment 1,5 litres d'eau et 1 kg de nourriture par personne. Le dispositif de gonflage du radeau est, lui aussi, pesant. Pour un radeau de grande capacité (plusieurs dizaines de personnes), cet armement est lourd.

Les équipements du radeau sont répartis en plusieurs charges enfermées dans des sacs étanches disposés sur le fond du radeau le long du flotteur pneumatique.

Ces diverses charges, d'une part, ne possèdent généralement pas toutes le même poids, certaines étant notablement plus lourdes que d'autres, et, d'autre part, ne peuvent être réparties symétriquement sur le pourtour du fond du radeau, notamment en raison du fait que, à l'état de stockage du radeau dans son conteneur, certaines parties de l'équipement sont regroupées dans des sacs pour faciliter le pliage du radeau.

Par ailleurs, un radeau manoeuvrable sous bossoir comporte généralement des suspentes qui sont réparties périphériquement sur le flotteur gonflable et dont les extrémités libres respectives sont solidarisées à un organe d'accrochage tel qu'une manille propre à être saisie par le crochet du bossoir. Le pliage du radeau en vue de son enfermement dans le conteneur s'effectue à l'état dégonflé. Dans la plupart des pliages spécifiques aux radeaux sous bossoir, les portions terminales des suspentes, avec la manille à laquelle elles sont réunies, sortent de la tente recouvrant le radeau (ou canopy) par une ouverture prévue au sommet de celle-ci. De plus la manille est, lors du pliage, ramenée sur l'avant du radeau plié, au-dessus des sacs renfermant les équipements de manière que, une fois l'ensemble enfermé dans le conteneur, la manille soit facilement accessible après ouverture d'une trappe prévue dans la paroi du conteneur.

Pour la mise en oeuvre du radeau, la manille est, après ouverture de la trappe du conteneur, accrochée au crochet du bossoir, le bossoir soulève le conteneur, le déborde et l'amène en position à hauteur du pont. Le gonflement du radeau est alors initié à l'aide d'une drisse de percussion prévue à cet effet : le conteneur s'ouvre et libère l'ensemble du radeau qui, non encore gonflé en pression, se présente d'abord sous forme d'un "cône" suspendu à la manille, puis prend progressivement sa forme au cours du gonflage. Finalement le radeau gonflé est suspendu en un point unique (la manille) situé approximativement à l'aplomb du centre du radeau.

Toutefois, l'asymétrie évoquée plus haut dans la répartition des charges d'équipement fait que, en raison de son accrochage en un point central unique, le radeau est fortement déséquilibré et par conséquent est incliné de façon conséquente.

Pour mieux fixer les idées, on a illustré, à la figure 1 du dessin annexé, un exemple d'un radeau de survie de type pneumatique manoeuvrable sous bossoir, disposé en position pour l'embarquement de passagers. Le radeau de survie 1 comprend, schématiquement, un flotteur 2 à deux boudins pneumatiques superposés et un fond 3. Des suspentes 4 solidaires du flotteur 2 sont réunies supérieurement à des moyens d'accrochage pouvant avantageusement être constitués par une manille 5 dans laquelle est engagé le crochet 6 d'un bossoir de manoeuvre 7. Le bossoir 7 est par exemple disposé sur un pont 8 d'un navire 9 et sert à manoeuvrer le radeau, comme indiqué plus haut, en vue de l'embarquement des passagers (la flèche E désigne l'ouverture d'entrée - non visible - du radeau).

Dans le radeau 1 se trouvent différentes charges sous forme de sacs étanches 10₁, 10₂, ... renfermant des matériels d'armement, au moins une de ces charges 10₂ étant sensiblement plus lourde que les autres charges 10₁, ... . Ces charges reposent sur le fond 3 le long du flotteur 2, sans être réparties symétriquement. De plus, le matériel de gonflage du radeau (bouteilles de gaz 11), qui est fixé extérieurement sous le fond 3, est lui aussi pesant. Les exigences d'accessibilité à au moins certains sacs d'équipement, matériels, ... dont il a été question plus haut conduisent à ce que notamment le sac renfermant la charge la plus lourde 10₂ et les bouteilles de gaz 11 se trouvent situés sensiblement du même côté du radeau, du côté de l'entrée E.

Il en résulte que le radeau 1, suspendu au bossoir 7, penche notablement du côté de la charge la plus lourde 10₂ et que son inclinaison α par rapport à l'horizontale est sensible, voire importante comme visible à la figure 1 (cette inclinaison pouvant atteindre typiquement 30 à 40°). Cette inclinaison se traduit par un excédent de hauteur h du centre du radeau par rapport à son bord le plus décalé vers le bas.

Cette inclinaison est trop conséquente et le poids du radeau pourvu de toutes ses charges 10₁, 10₂, ... est trop élevé pour qu'on puisse tenter de redresser, au moins en partie, le radeau manuellement en le tirant au moyen d'une drisse.

Ce déséquilibre du radeau suspendu sous le bossoir pose plusieurs problèmes.

L'embarquement des passagers s'effectue alors que le radeau, suspendu sous le bossoir et débordé, se trouve à hauteur du pont. Si le radeau est incliné comme montré à la figure 1, il est nécessaire le lever le radeau incliné plus haut que de besoin pour amener l'entrée E (située du côté du radeau le plus bas) à hauteur du pont. Ceci nécessite de disposer d'une hauteur utile de manoeuvre sous le bossoir qui soit sensiblement supérieure à la hauteur minimale requise pour un radeau qui ne serait pas incliné (hauteur du radeau déployé, du crochet et de l'amorce du câble de manoeuvre). Il en résulte que le bossoir doit être construit en conséquence, avec une hauteur accrue : cette plus grande hauteur est pénalisante, voire incompatible avec les installations des ponts des navires, et en outre le bossoir ainsi agencé est plus onéreux.

Par ailleurs, les bossoirs sont en général pivotants, comme illustré à la figure 1. Pour amener le bord du radeau vide incliné en contact avec le bord du navire en vue de l'embarquement des passagers, il est nécessaire tout d'abord de faire tourner le bossoir en direction de l'intérieur, puis, une fois le radeau équilibré par l'embarquement des premiers passagers installés à l'opposé des charges les plus élevées, de faire tourner le bossoir vers l'extérieur pour maintenir le radeau devenu approximativement horizontal en contact avec le bord du pont. Ces manoeuvres sont pénalisantes aussi bien parce qu'elles compliquent l'embarquement (au surplus la zone d'embarquement se déplace le long du bord du pont en fonction du contact du radeau avec ce bord, lui-même dépendant de la position angulaire de pivotement du bossoir) que surtout parce qu'elles ralentissent l'embarquement.

On soulignera encore que ces difficultés de manoeuvre du radeau à l'aide du bossoir sont considérablement amplifiées si le navire se trouve dans des conditions endommagées (selon la Réglementation SOLAS, l'utilisation des radeaux sous bossoirs doit pouvoir être assurée lorsque le navire présente une gîte latérale de 10° sur un bord ou l'autre et/ou une assiette de 20° sur l'avant ou l'arrière).

Par ailleurs, si l'inclinaison initiale du radeau n'est pas compensée par une remontée du radeau à l'aide du bossoir, le bord du radeau où se trouve l'entrée E est situé notablement en dessous du pont du navire. Il est alors nécessaire que les premières personnes sautent du navire dans le radeau, ce qui constitue un exercice difficile, voire périlleux notamment en présence d'une mer agitée et/ou d'un vent violent. Là encore, l'opération d'embarquement se trouve ralentie.

Enfin, la succession des manoeuvres pour soulever le radeau vide incliné pour l'amener à hauteur du bord du pont du navire, puis pour l'abaisser une fois qu'il est équilibré par les premières personnes embarquées nécessite de la part de l'équipage la connaissance des manoeuvres requises et un entraînement particulier.

Pour terminer, on soulignera que la tendance est aujourd'hui d'armer les navires avec des radeaux de capacité de plus en plus grande pour compenser les réductions numériques des membres d'équipage (chaque radeau mis à l'eau doit emmener au moins un membre d'équipage qui le commande). Cette capacité accrue de radeaux se traduit par des dimensions importantes et par des charges d'équipement (notamment en rations de survie) accrues disposées à la périphérie du radeau : il en résulte que le couple de basculement de tels radeaux suspendus en un point central unique devient plus important et que son inclinaison à vide devient très conséquente, ce qui rend les difficultés exposées plus haut particulièrement cruciales.

L'invention a pour objet de proposer une solution originale permettant d'écarter au moins en grande partie les inconvénients qui viennent d'être exposés présentés par les agencements actuels des radeaux de survie et conduisant à permettre au radeau soulevé par un bossoir d'occuper une position beaucoup plus proche de l'horizontale.

A ces fins, un radeau de survie tel qu'exposé au préambule se caractérise, étant agencé conformément à l'invention, en ce que la charge pesante ou au moins la charge la plus pesante de l'armement est solidarisée aux susdits moyens d'accrochage du radeau.

Grâce à cet agencement, la charge pesante ou au moins la charge la plus pesante se trouve physiquement désolidarisée du radeau avec lequel elle n'est plus en contact une fois celui-ci gonflé et suspendu au bossoir, de sorte que le radeau est sensiblement moins déséquilibré et peut occuper une position plus proche de l'horizontale. Etant suspendue aux moyens d'accrochage du radeau, cette charge pesante ou la plus pesante demeure toutefois au-dessus du radeau au cours des manoeuvres et retombe dans celui-ci après la mise à l'eau et le détachement du crochet de bossoir.

La solution proposée conformément à l'invention permet donc de maintenir le radeau dans une situation correcte conduisant à un processus d'embarquement rapide et ne nécessitant pas de matériels, et notamment de bossoirs, particuliers. En outre, il ne nécessite aucune intervention supplémentaire des hommes d'équipage, ni aucune formation complémentaire de ceux-ci.

Dans le cas où l'armement est réparti en plusieurs charges pesantes parmi lesquelles quelques unes sont sensiblement plus pesantes que les autres, ces charges plus pesantes sont solidarisées aux moyens d'accrochage du radeau.

En pratique, les moyens d'accrochage du radeau comprennent, en général, plusieurs suspentes réunies à une manille propre à être saisie par un crochet du bossoir et la ou les charges les plus pesantes sont solidarisées à la manille.

Les dispositions conformes à l'invention trouvent une application tout particulièrement intéressante dans les radeaux de survie de grande, voire de très grande capacité qui sont plus sensibles à un déséquilibre de leur charge lorsqu'ils sont suspendus au bossoir de manoeuvre, et de ce fait l'invention trouve une application tout particulièrement intéressante dans les radeaux pneumatiques de survie.

L'invention sera mieux comprise à la lecture de la description détaillée qui suit d'un mode de réalisation préféré donné uniquement à titre d'exemple purement illustratif et montré à la figure 2 du dessin annexé.

La figure 2 reprend la représentation donnée à la figure 1, à ceci près que la charge la plus lourde 10₂ n'est plus fixée à l'intérieur du radeau, mais est solidarisée aux moyens d'accrochage figurés par la manille 5 de manière que, le radeau étant suspendu, la charge la plus lourde 10₂ soit suspendue à la manille 5 au-dessus du radeau sans toucher celui-ci. La charge 10₂ peut être solidarisée à la manille 5 soit directement, soit comme illustré à la figure 2 par l'intermédiaire d'une sangle 12 accrochée à la manille 5. Dans ces conditions, la charge 10₂ n'influence plus la position du radeau 1.

Par exemple, dans l'exemple typique d'un radeau d'une capacité de 37 personnes, son poids total à vide est de l'ordre de 240 kg (sans le conteneur) ; les rations de survie (1,5 ℓ d'eau et 0,5 kg de nourriture par personne) pèsent au total 74 kg, soit environ 30 % de la masse du radeau. Le ou les sacs renfermant ces rations, suspendus à la manille, ne participent plus au déséquilibre du radeau vide.

Comme illustré à la figure 2, le radeau mieux équilibré occupe une position plus proche de l'horizontale, l'inclinaison résiduelle résultant de la distribution non symétrique des autres charges ou masses, en particulier de la ou des bouteilles de gonflage 11. Il devient ainsi possible de diminuer fortement l'inclinaison résiduelle du radeau, qui peut être par exemple typiquement de l'ordre de 16° au maximum. La mise en oeuvre du radeau est alors grandement améliorée puisque les manoeuvres du bossoir sont limitées à celles strictement nécessaires ; la première personne embarque dans des conditions non périlleuses même si le radeau est légèrement incliné et à elle seule elle rééquilibre le radeau. En outre, si besoin en est, le radeau fortement allégé peut être tiré et maintenu contre le bord du pont au moyen d'une drisse afin de faciliter l'embarquement, notamment par mer agitée. On évite les complications de manoeuvres nécessitées par un radeau fortement incliné et on accélère l'embarquement, tout en conservant des bossoirs de hauteur minimale.

Dans le cas où l'armement du radeau est réparti sous forme de charges dont plusieurs sont sensiblement plus pesantes que les autres, ces charges les plus pesantes sont toutes accrochées à la manille 5 (comme illustré avec la charge 10₃ accrochée à la manille 5).

A titre de variante, on a illustré la charge 10₃ comme étant suspendue à la manille 5 au moyen d'une sangle 13 qui passe dans la manille à libre coulissement et qui est accrochée au radeau, par exemple en un point d'un flotteur, de sorte que, par un choix approprié de la longueur de la sangle, la charge 10₃ est soulevée automatiquement au-dessus du radeau lors du gonflage de celui-ci.

Les dispositions conformes à l'invention permettent d'écarter les inconvénients exposés au préambule, sans pour autant qu'il en résulte une complication notable ni un surcoût significatif du radeau ainsi équipé. En outre, un agencement conforme à l'invention permet de conserver une procédure de pliage du radeau, pour son logement dans le conteneur, sensiblement analogue à celle pratiquée jusqu'ici, avec le maintien des charges de matériels d'armement à proximité de la trappe prévue dans la paroi du conteneur pour l'accès à la manille d'accrochage au crochet du bossoir.

## Revendications

1. Radeau de survie (1) manoeuvrable sous bossoir (7) et comportant à cet effet des moyens d'accrochage (4, 5) propres à être pris dans un crochet (6) du bossoir (7), ce radeau (1) étant équipé avec un armement comprenant au moins une charge (10₂) pesante ou plus pesante que les autres, **caractérisé en ce que** la charge pesante ou plus pesante (10₂) est solidarisée aux susdits moyens (4, 5) d'accrochage du radeau,
ce grâce à quoi, lors du levage du radeau à l'aide du bossoir, la charge pesante ou au moins la charge la plus pesante reste suspendue aux moyens d'accrochage du radeau sans toucher le radeau et le radeau sensiblement moins déséquilibré occupe une position plus proche de l'horizontale.

2. Radeau selon la revendication 1, **caractérisé en ce que** l'armement est réparti en plusieurs charges (10₁, 10₂, ...) pesantes parmi lesquelles quelques unes (10₂) sont sensiblement plus pesantes que les autres et **en ce que** ces charges les plus pesantes (10₂) sont solidarisées aux moyens (4, 5) d'accrochage du radeau.

3. Radeau selon la revendication 1 ou 2, **caractérisé en ce que** les moyens d'accrochage du radeau (1) comprennent plusieurs suspentes (4) réunies à une manille (5) et **en ce que** la ou les charges les plus pesantes (10₂) sont solidarisées à la manille (5).

4. Radeau selon l'une quelconque des revendications 1 à 3, **caractérisé en ce que** la ou les charges les plus pesantes (10₂) sont chacune suspendues aux moyens d'accrochage du radeau au moyen d'une sangle (12) accrochée à ces derniers.

5. Radeau selon l'une quelconque des revendications 1 à 3, **caractérisé en ce que** la ou les charges les plus pesantes (10₃) sont chacune suspendues aux moyens d'accrochage du radeau au moyen d'une sangle (13) engagée à coulissement dans ces derniers et fixée au radeau.

6. Radeau selon l'une quelconque des revendications 1 à 5, **caractérisé en ce que** le radeau est un radeau pneumatique.

## Claims

1. Life raft (1) adapted to be launched by davit (7) and comprising for this purpose hanging means (4, 5) able to be held in a hook (6) of the davit (7), this raft (1) being fitted out with equipment comprising at least one load (10₂) that is heavy or heavier than the others, **characterized in that** the heavy or heavier load (10₂) is attached to said raft hanging means (4, 5),
whereby, when the raft is hoisted by the davit, the heavy load or at least the heaviest load remains suspended from the raft hanging means without touching the raft, and the raft, being much better balanced, occupies a more horizontal position.

2. Raft according to Claim 1, **characterized in that** the equipment is distributed in several heavy loads (10₁, 10₂, ...), some (10₂) of which are substantially heavier than the others, and **in that** said heaviest loads (10₂) are attached to the raft hanging means (4, 5).

3. Raft according to Claim 1 or 2, **characterized in that** the raft hanging means (1) include several slings (4) brought together at a shackle (5) and **in that** the heaviest load or loads (10₂) are attached to the shackle (5).

4. Raft according to any one of Claims 1 to 3, **characterized in that** the heaviest load or loads (10₂) are each suspended from the raft hanging means by means of a strap (12) suspended from these means.

5. Raft according to any one of Claims 1 to 3, **characterized in that** the heaviest load or loads (10₃) are each suspended from the raft hanging means by means of a strap (13) engaged in and sliding through these means and fixed to the raft.

6. Raft according to any one of Claims 1 to 5, **characterized in that** the raft is an inflatable raft.

## Patentansprüche

1. Rettungsinsel (1), die unter einem Davit (7) manövrierbar ist und zu diesem Zweck Befestigungsmittel (4, 5) aufweist, die mit einem Haken (6) des Davits (7) in Eingriff gebracht werden können, wobei diese Insel (1) mit einer Ausrüstung ausgestattet ist, die mindestens eine Traglast (10₂) aufweist, die schwer oder schwerer als die anderen ist, **dadurch gekennzeichnet, dass** die schwere oder schwerere Traglast (10₂) fest mit den Befestigungsmitteln (4, 5) der Insel verbunden ist,
wodurch beim Anheben der Insel mit Hilfe des Davits die schwere Traglast oder zumindest die schwerste Traglast an den Befestigungsmitteln der Insel aufgehängt bleibt, ohne die Insel zu berühren, und die Insel mit wesentlich weniger gestörtem Gleichgewicht eine Position näher der Waagrechten einnimmt.

2. Insel nach Anspruch 1, **dadurch gekennzeichnet, dass** die Ausrüstung in mehrere schwere Traglasten (10₁, 10₂, ...) aufgeteilt ist, von denen einige (10₂) wesentlich schwerer sind als die anderen, und dass die schwersten Traglasten (10₂) fest mit den Befestigungsmitteln (4, 5) verbunden sind.

3. Insel nach Anspruch 1 oder 2, **dadurch gekennzeichnet, dass** die Befestigungsmittel der Insel (1) mehrere Tragegurte (4) aufweisen, die an einem Schäkel (5) zusammengefasst sind, und dass die schwerste Traglast oder die schwersten Traglasten (10₂) fest mit dem Schäkel (5) verbunden sind.

4. Insel nach einem der Ansprüche 1 bis 3, **dadurch gekennzeichnet, dass** die schwerste Traglast oder die schwersten Traglasten (10₂) je mit Hilfe eines Gurts (12) an den Befestigungsmitteln der Insel aufgehängt sind, der an diesen Mitteln befestigt ist.

5. Insel nach einem der Ansprüche 1 bis 3, **dadurch gekennzeichnet, dass** die schwerste Traglast oder die schwersten Traglasten (103) je mit Hilfe eines Gurts (13) an den Befestigungsmitteln der Insel aufgehängt sind, der gleitend in diese Mittel eingeführt und an der Insel befestigt ist.

6. Insel nach einem der Ansprüche 1 bis 5, **dadurch gekennzeichnet, dass** die Insel ein Schlauchboot ist.
